# FASCICULE DE BREVET EUROPEEN

(11) **EP 2 510 527 B1**
(45) Date de publication et mention de la délivrance du brevet: **12.02.2014**
(21) Numéro de dépôt: 10801647.8
(22) Date de dépôt: 09.12.2010
(51) Int. Cl.: H01F 7/08, H01F 7/16, H01F 27/34

(54) **PROCEDE DE DIMENSIONNEMENT D'UN CIRCUIT MAGNETIQUE D'UN ACTUATEUR ELECTROMAGNETIQUE DE COMMANDE D'UN OBTURATEUR POUR INJECTEUR DE MOTEUR THERMIQUE ET DISPOSITIF ELECTROMAGNETIQUE**
VERFAHREN ZUR BEMESSUNG EINER MAGNETSCHALTUNG EINES ELEKTROMAGNETISCHEN AKTUATOR ZUR STEUERUNG EINES VERSCHLUSSELEMENTS EINES WÄRMEKRAFTMASCHINENINJEKTORS UND ELEKTROMAGNETISCHES BAUELEMENT
METHOD FOR DIMENSIONING A MAGNETIC CIRCUIT OF AN ELECTROMAGNETIC ACTUATOR FOR CONTROLLING A CLOSURE MEMBER FOR A HEAT ENGINE INJECTOR, AND ELECTROMAGNETIC DEVICE

(30) Priorité: 11.12.2009 FR 0958892
(43) Date de publication de la demande: 17.10.2012
(73) Titulaire: Electricfil Automotive, 01708 Miribel Cedex (FR)
(72) Inventeur: RAKOTOARISON, Lalao-Harijaona, F-01560 Beligneux (FR); PASCAL, Denis, F-69230 Saint-Genis Laval (FR)
(74) Mandataire: Thibault, Jean-Marc
(86) Numéro de dépôt international: PCT/FR2010/052662
(87) Numéro de publication internationale: WO 2011/070303

(56) Documents cités:
- WO-A1-2009/040891
- US-A1- 2006 238 284

## Description

La présente invention concerne un dispositif électromagnétique de commande d'un obturateur mobile faisant partie d'un circuit d'alimentation en carburant d'un injecteur pour moteur thermique d'un véhicule automobile.

D'une manière classique, un dispositif électromagnétique de commande pour un injecteur, comporte un corps tubulaire délimitant intérieurement un logement pour un actuateur électromagnétique d'un obturateur mobile tel qu'une valve. Cette valve fait partie d'un circuit d'alimentation en carburant pour un injecteur d'un moteur thermique. L'actuateur électromagnétique comporte un bobinage et un circuit magnétique comportant un stator et l'obturateur mobile. Le stator est composé de plusieurs pièces comme par exemple, un noyau autour duquel le bobinage est monté et une chemise de rebouclage montée en appui à l'intérieur du corps tubulaire. Le stator est maintenu en appui sur le corps tubulaire de manière à définir entre le stator et l'obturateur mobile, un entrefer de dimensions précises pour permettre d'assurer correctement la commande en déplacement axial de l'obturateur mobile.

La circulation d'un courant dans le bobinage engendre l'apparition d'un champ magnétique qui crée la polarisation magnétique (ou aimantation) donnant naissance à l'induction magnétique. Le flux magnétique passe ainsi successivement du noyau à l'entrefer délimité entre le noyau et l'obturateur mobile, dans l'obturateur mobile, dans l'entrefer délimité entre l'obturateur mobile et la chemise pour ensuite se reboucler dans le noyau via la chemise de rebouclage. L'induction magnétique contribue à l'apparition de forces dans l'entrefer entre le stator et l'obturateur mobile qui ainsi commandé en déplacement axial, assure l'ouverture ou la fermeture du circuit d'alimentation de l'injecteur. L'actuateur magnétique est dimensionné de manière à assurer l'application d'une force nécessaire à la commande en déplacement de l'obturateur mobile. Cependant, il doit être noté qu'un tel dispositif électromagnétique de commande comporte des contraintes d'encombrement liées à son implantation dans le moteur, des contraintes fonctionnelles liées à l'étanchéité à assurer notamment entre le circuit électrique et le circuit de circulation du carburant et des contraintes de faisabilité liées à l'usinage ou au formage des différentes pièces constitutives.

Dans ces conditions, il s'avère en pratique difficile d'optimiser le dimensionnement de l'actuateur électromagnétique tout en respectant les contraintes d'encombrement, fonctionnelles et de faisabilité.

Dans l'état de la technique, il est connu par les documents US 2006/238284 et WO 2009/040891, un actuateur électromagnétique dont le circuit magnétique comporte un obturateur mobile et un noyau entouré par un bobinage. Un tel obturateur mobile ne fait pas partie d'un circuit d'alimentation en carburant d'un injecteur pour moteur thermique. Aussi, de tels documents n'apportent pas de solutions aux contraintes d'encombrement, de faisabilité et de fonctionnalité, liées à l'implantation de l'actuateur électromagnétique dans un moteur.

US 2006/238284 décrit le préambule de la revendication 1.

WO 2009/040891 décrit le préambule de la revendication 3.

La présente invention vise donc à remédier aux inconvénients de l'art antérieur en proposant un procédé permettant d'optimiser le dimensionnement d'un actuateur électromagnétique de commande d'un obturateur faisant partie d'un circuit d'alimentation en carburant, tout en permettant de respecter les contraintes notamment d'encombrement, fonctionnelles et de faisabilité.

Pour atteindre un tel objectif, le procédé vise le dimensionnement d'un circuit magnétique d'un actuateur électromagnétique de commande d'un obturateur mobile faisant partie d'un circuit d'alimentation en carburant d'un injecteur pour moteur thermique, le circuit magnétique étant formé par diverses pièces notamment, l'obturateur mobile et un noyau entouré par un bobinage dans lequel circule un courant d'excitation permettant d'obtenir la création d'une induction magnétique dans le circuit magnétique.

Selon l'invention, le procédé consiste à choisir pour au moins deux parties constitutives du circuit magnétique, des sections de passage du flux magnétique de valeurs différentes et des matériaux différents présentant des valeurs différentes de saturation pour la polarisation magnétique de manière que les éléments constitutifs du circuit magnétique atteignent leur valeur de saturation de polarisation magnétique, pour sensiblement la même valeur du courant circulant dans le bobinage.

Selon une variante préférée de réalisation, le procédé de dimensionnement consiste à réaliser au moins une partie du noyau avec un matériau présentant une valeur de saturation pour la polarisation magnétique, supérieure à la valeur de saturation pour la polarisation magnétique des autres matériaux d'au moins une partie des pièces constitutives du circuit magnétique.

Un autre objet de l'invention est de proposer un dispositif électromagnétique de commande d'un obturateur mobile faisant partie d'un circuit d'alimentation en carburant d'un injecteur pour moteur thermique. Ce dispositif électromagnétique de commande d'un obturateur mobile faisant partie d'un circuit d'alimentation en carburant d'un injecteur pour moteur thermique, le dispositif comporte dans un corps tubulaire délimitant un logement, un actuateur électromagnétique de l'obturateur mobile comportant un circuit magnétique formé par diverses pièces et notamment l'obturateur mobile et un noyau entouré par un bobinage dans lequel circule un courant d'excitation permettant la création d'une induction magnétique dans le circuit magnétique, dans lequel au moins deux parties du circuit magnétique présentent des sections de passage du flux magnétique de valeurs différentes, caractérisé en ce que lesdites au moins deux parties présentent des matériaux présentant des valeurs différentes de saturation pour la polarisation magnétique de manière que les éléments constitutifs du circuit magnétique atteignent leur valeur de saturation de polarisation magnétique, pour sensiblement la même valeur du courant circulant dans le bobinage.

De plus, un capteur inductif selon l'invention peut présenter en outre au moins l'une des caractéristiques additionnelles suivantes :
- au moins une partie du noyau est réalisée en un matériau présentant une valeur de saturation pour la polarisation magnétique, supérieure à la valeur de saturation pour la polarisation magnétique des autres matériaux formant au moins en partie les autres pièces constitutives du circuit magnétique,
- le circuit magnétique comporte également en association avec le noyau, une chemise de rebouclage du flux avec l'obturateur mobile,
- la chemise de rebouclage est montée en appui à l'intérieur du corps tubulaire,
- au moins une partie de la chemise de rebouclage est réalisée en un matériau présentant une valeur de saturation pour la polarisation magnétique, d'une part inférieure à celle du matériau constitutif du noyau et, d'autre part supérieure à celle du matériau constitutif du corps tubulaire,
- au moins une partie du noyau est réalisée en alliage Fer Cobalt tandis qu'au moins une partie de l'obturateur mobile est réalisé en alliage Fer Silicium,
- au moins une partie de la chemise de rebouclage est réalisée en alliage Fer Silicium alors qu'au moins une partie du noyau est réalisée en alliage Fer Cobalt,
- le corps tubulaire est réalisé en acier doux.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue en perspective montrant d'une manière générale un injecteur pour moteur thermique.
La **Figure 2** est une demi-coupe en élévation montrant la réalisation d'un dispositif électromagnétique de commande pour un obturateur mobile conforme à l'invention.
La **Figure 3** représente les courbes de polarisation magnétique J en fonction du champ magnétique H, pour divers matériaux M₁, M₂ et M₃ présentant des valeurs différentes de saturation de polarisation magnétique respectivement JsatM₁, JsatM₂, JsatM₃.
Les **Figures 4** et **5** illustrent en demi-coupe, deux autres variantes de réalisation d'un dispositif électromagnétique de commande conforme à l'invention.

La **Fig. 1** illustre un injecteur électromagnétique **1** pour moteur à combustion interne. Cet injecteur **1** est par exemple du type à rampe commune. Un tel injecteur électromagnétique **1** comporte un corps tubulaire **2** formant son enveloppe externe. De manière classique, l'injecteur électromagnétique **1** est pourvu à l'une de ses extrémités d'une buse d'injection **4** du carburant. L'extrémité du corps tubulaire **2** opposée de celle pourvue de la buse d'injection **4** sert à l'assemblage d'un système de montage **6** d'un dispositif électromagnétique de commande **7** pour un obturateur mobile **8.**

Tel que cela ressort plus précisément de la **Fig. 2****,** le dispositif électromagnétique **7** est monté à l'intérieur d'un alésage ou d'un logement **9** délimité par le corps tubulaire **2.** Le dispositif électromagnétique de commande **7** comporte un actuateur électromagnétique **11** pour l'obturateur mobile **8** tel qu'une valve faisant partie d'un circuit, non représenté, d'alimentation en carburant de la buse d'injection **4.** L'obturateur mobile **8** ainsi que le circuit d'alimentation en carburant ne sont pas représentés plus précisément car ils ne font pas partie précisément de l'invention et sont bien connus de l'homme du métier.

L'actuateur électromagnétique **11** comporte un circuit magnétique **12** formé de plusieurs pièces et dont notamment un stator **13** et l'obturateur mobile **8.** Le circuit magnétique **12** comporte ainsi au moins un entrefer **E** entre le stator **13** et l'obturateur mobile **8.**

Dans l'exemple illustré à la **Fig. 2****,** le stator **13** comporte un noyau central **14** entouré par un bobinage **16** dans lequel circule un courant d'excitation. Le bobinage **16** qui est constitué de plusieurs spires n'est pas décrit plus précisément car il ne fait pas partie de l'invention et est bien connu de l'homme du métier.

La circulation d'un courant d'excitation dans le bobinage **16** engendre l'apparition d'un champ magnétique **H** qui crée une polarisation magnétique ou aimantation **J** donnant naissance à une induction magnétique dont le flux est canalisé dans le circuit magnétique **12.** Dans l'exemple illustré, le stator **13** du circuit magnétique **12** comporte également une chemise **18** de rebouclage du flux, montée à l'intérieur du logement **9.** Cette chemise **18** entoure le bobinage **16** pour assurer le rebouclage du flux magnétique entre le noyau **14** et l'obturateur mobile **8.** De manière avantageuse, la chemise **18** est montée en appui sur une butée d'arrêt **19** à l'intérieur du corps tubulaire **2.**

Il ressort de la description qui précède que le flux magnétique passe du noyau **14** à l'entrefer **E** délimité entre le noyau **14** et l'obturateur mobile **8,** dans l'obturateur mobile **8,** dans l'entrefer **E₁** délimité entre l'obturateur mobile **8** et la chemise **18** puis se reboucle dans le noyau **14** via la chemise de rebouclage **18.**

L'objet de l'invention vise à proposer un procédé de dimensionnement du circuit magnétique **12** permettant d'optimiser sa réalisation pour assurer la commande fiable de l'obturateur mobile **8** tout en tenant compte des contraintes de réalisation telles que d'encombrement, de fonctionnement et de faisabilité.

Dans la mesure où la section de passage du flux magnétique n'est pas constante tout le long du circuit magnétique **12** en raison des contraintes de réalisation, le procédé selon l'invention vise à choisir pour au moins deux parties constitutives du circuit magnétique **12,** des matériaux différents présentant des valeurs différentes de saturation pour la polarisation magnétique **J** de manière que les éléments constitutifs du circuit magnétique **12** atteignent la valeur de saturation de la polarisation magnétique pour sensiblement la même valeur du courant circulant dans le bobinage **16.** En effet, l'apparition d'une zone saturée dans un circuit magnétique dégrade la performance globale de l'actuateur électromagnétique **11.**

Le procédé de dimensionnement selon l'invention vise donc à combiner pour les pièces du circuit magnétique **12,** leurs sections de passage du flux magnétique et leurs valeurs de saturation de la polarisation magnétique de manière que les pièces constitutives du circuit magnétique atteignent leur valeur de saturation de polarisation magnétique pour sensiblement la même valeur de courant circulant dans le bobinage **16.**

Dans ces conditions, la réalisation du circuit magnétique **12** avec des matériaux dont les valeurs de polarisation de saturation sont différentes alors que la section de passage du flux magnétique dans le circuit magnétique **12** est variable évite d'obtenir une saturation dans les zones du circuit magnétique **12** présentant une faible section de passage. L'objet de l'invention est donc de dimensionner les pièces du circuit magnétique **12** en termes de sections de passage et de valeurs de polarisation de saturation, de manière à ne pas obtenir de zones saturées pour le courant d'excitation dans le bobinage **16.**

La **Fig. 3** illustre différentes courbes de la polarisation magnétique **J** en fonction du champ magnétique **H** pour différents matériaux à savoir **M₁, M₂, M₃.** Chaque courbe de polarisation magnétique **J** présente une plage de linéarité suivie par une plage de saturation. Ainsi, les matériaux **M₁, M₂, M₃** présentent respectivement des valeurs différentes de saturation pour la polarisation magnétique à savoir **JsatM₁, JsatM₂** et **JsatM₃** avec **JsatM₁** supérieur à **JsatM₂** qui est supérieur à **JsatM₃** dans l'exemple illustré.

De manière arbitraire, il est estimé que les matériaux **M₁, M₂, M₃** correspondant à des matériaux respectivement haut de gamme, moyen de gamme et bas de gamme.

Typiquement, un matériau haut de gamme **M₁** peut posséder une polarisation à saturation de 1,2 à 1,5 fois plus grande qu'un matériau standard **M₂.** Par exemple, le matériau haut de gamme **M₁** peut être un alliage de Fer Cobalt (Jsat de 2,2 à 2,4 T). Le matériau standard **M₂** peut être un alliage Fer Silicium (Jsat de 1,75 T à 2 T). Le matériau bas de gamme **M₃** peut être un acier doux (Jsat = 1,1 T à 1,3 T).

Il doit donc être considéré que le circuit magnétique **12** comporte au moins deux pièces ou deux parties de pièces présentant, d'une part des sections de passage de flux magnétique de valeurs différentes et d'autre part, des matériaux présentant des valeurs différentes de saturation pour la polarisation magnétique **J.**

Selon une autre caractéristique de l'invention, le procédé vise à réaliser au moins une partie du noyau **14** avec un matériau présentant une valeur de saturation pour la polarisation magnétique **J** supérieure à la valeur de saturation pour la polarisation magnétique des autres matériaux constitutifs du circuit magnétique et en particulier des autres pièces du circuit magnétique.

Selon une variante de réalisation, le noyau **14** est réalisé en alliage Fer Cobalt **(M₁)** tandis que l'obturateur mobile **8** est réalisé en alliage Fer Silicium **(M₂).** Selon une autre variante de réalisation, le noyau **14** est réalisé en alliage Fer Cobalt **(M₁)** tandis que la chemise de rebouclage **18** est en alliage Fer Silicium **(M₂).** Il est à noter que la réalisation de la chemise **18** en alliage Fer Silicium lui confère une résistance mécanique lui permettant de résister à l'effort de compression auquel est soumis l'actuateur électromagnétique pour des questions d'étanchéité. Selon cette dernière variante de réalisation, l'obturateur mobile **8** peut être réalisé en alliage Fer Cobalt **(M₁)** ou en alliage Fer Silicium **(M₂).**

Selon une variante avantageuse de réalisation, il peut être prévu de réaliser le corps tubulaire **2** à base d'acier doux **(M₃)** de manière que la chemise **18** soit moins sollicitée magnétiquement.

Dans l'exemple de réalisation illustré à la **Fig. 2****,** l'ensemble du noyau **14** est réalisé en un matériau haut de gamme **M₁.** Il est à noter qu'il peut être prévu de réaliser uniquement une partie du noyau **14** à l'aide d'un matériau haut de gamme **M₁.** Ainsi, dans l'exemple de réalisation illustré à la **Fig. 4****,** la partie du noyau **14** placée en vis-à-vis de l'obturateur mobile **8** et entourée par le bobinage **16** est réalisée en un matériau haut de gamme **M₁** tandis qu'une partie **14₁** du noyau de raccordement avec la chemise **18** est réalisée en un matériau standard **M₂.**

Dans l'exemple illustré aux **Fig. 2** **et** **4****,** la chemise **18** est réalisée complètement en un seul matériau tel qu'un matériau standard **M₂.** La **Fig. 5** illustre une variante de réalisation dans laquelle seulement une partie de la chemise **18** est réalisée par un matériau standard **M₂** tandis qu'une autre partie **18₁** est réalisée par un matériau haut de gamme **M₁.** Dans l'exemple illustré, la partie **18₁** de la chemise **18** réalisée par le matériau haut de gamme **M₁** est une partie située en relation de l'obturateur mobile **8.**

## Revendications

1. Procédé de dimensionnement d'un circuit magnétique **(12)** d'un actuateur électromagnétique **(11)** de commande d'un obturateur mobile **(8)** faisant partie d'un circuit d'alimentation en carburant d'un injecteur pour moteur thermique, le circuit magnétique **(12)** étant formé par diverses pièces notamment, l'obturateur mobile **(8)** et un noyau **(14)** entouré par un bobinage **(16)** dans lequel circule un courant d'excitation permettant d'obtenir la création d'une induction magnétique dans le circuit magnétique, caractérisé en ce qu"il consiste à choisir pour au moins deux parties constitutives du circuit magnétique **(12),** des sections de passage du flux magnétique de valeurs différentes et des matériaux différents présentant des valeurs différentes de saturation pour la polarisation magnétique **(J)** de manière que les éléments constitutifs du circuit magnétique **(12)** atteignent leur valeur de saturation de polarisation magnétique **(J),** pour sensiblement la même valeur du courant circulant dans le bobinage **(16).**

2. Procédé de dimensionnement selon la revendication 1, **caractérisé en ce qu'**il consiste à réaliser au moins une partie du noyau **(14)** avec un matériau présentant une valeur de saturation pour la polarisation magnétique **(J),** supérieure à la valeur de saturation pour la polarisation magnétique **(J)** des autres matériaux d'au moins une partie des pièces constitutives du circuit magnétique **(12).**

3. Dispositif électromagnétique de commande d'un obturateur mobile **(8)** faisant partie d'un circuit d'alimentation en carburant d'un injecteur **(1)** pour moteur thermique, le dispositif comportant dans un corps tubulaire **(2)** délimitant un logement **(9),** un actuateur électromagnétique **(11)** de l'obturateur mobile **(8)** comportant un circuit magnétique **(12)** formé par diverses pièces et notamment l'obturateur mobile **(8)** et un noyau **(14)** entouré par un bobinage **(16)** dans lequel circule un courant d'excitation permettant la création d'une induction magnétique dans le circuit magnétique, dans lequel au moins deux parties du circuit magnétique **(12)** présentent des sections de passage du flux magnétique de valeurs différentes, **caractérisé en ce que** lesdites au moins deux parties présentent des matériaux **(M₁, M₂, M₃)** présentant des valeurs différentes de saturation **(JsatM₁, JsatM₂, JsatM₃)** pour la polarisation magnétique **(J)** de manière que les éléments constitutifs du circuit magnétique **(12)** atteignent leur valeur de saturation de polarisation magnétique **(J),** pour sensiblement la même valeur du courant circulant dans le bobinage.

4. Dispositif électromagnétique selon la revendication 3, **caractérisé en ce qu'**au moins une partie du noyau **(14)** est réalisée en un matériau présentant une valeur de saturation pour la polarisation magnétique **(J),** supérieure à la valeur de saturation pour la polarisation magnétique **(J)** des autres matériaux formant au moins en partie les autres pièces constitutives du circuit magnétique **(12).**

5. Dispositif électromagnétique selon la revendication 3 ou 4, **caractérisé en ce que** le circuit magnétique **(12)** comporte également en association avec le noyau **(14),** une chemise **(18)** de rebouclage du flux avec l'obturateur mobile **(8).**

6. Dispositif électromagnétique selon la revendication 5, **caractérisé en ce que** la chemise de rebouclage **(18)** est montée en appui à l'intérieur du corps tubulaire **(2).**

7. Dispositif électromagnétique selon la revendication 6, **caractérisé en ce qu'**au moins une partie de la chemise de rebouclage **(18)** est réalisée en un matériau présentant une valeur de saturation pour la polarisation magnétique **(J),** d'une part inférieure à celle du matériau constitutif du noyau **(14)** et, d'autre part supérieure à celle du matériau constitutif du corps tubulaire **(2).**

8. Dispositif électromagnétique selon l'une des revendications 3 à 7, **caractérisé en ce qu'**au moins une partie du noyau **(14)** est réalisée en alliage Fer Cobalt tandis qu'au moins une partie de l'obturateur mobile **(8)** est réalisé en alliage Fer Silicium.

9. Dispositif électromagnétique selon la revendication 6 ou 7, **caractérisé en ce qu'**au moins une partie de la chemise de rebouclage **(18)** est réalisée en alliage Fer Silicium alors qu'au moins une partie du noyau **(14)** est réalisée en alliage Fer Cobalt.

10. Dispositif électromagnétique selon l'une des revendications 3 à 9, **caractérisé en ce que** le corps tubulaire **(2)** est réalisé en acier doux.

## Patentansprüche

1. Verfahren zur Dimensionierung eines Magnetkreises (12) eines elektromagnetischen Aktors (11) zur Steuerung eines beweglichen Verschlusses (8), der zu einem Kraftstoffversorgungskreis eines Injektors für eine Verbrennungskraftmaschine gehört, wobei der Magnetkreis (12) durch verschiedene Teile gebildet ist, insbesondere den beweglichen Verschluss (8) und einen Kern (14), der von einer Wicklung (16) umgeben ist, in der ein Erregerstrom fließt, der ermöglicht, die Erzeugung einer magnetischen Induktion in dem Magnetkreis zu erzielen, **dadurch gekennzeichnet, dass** es darin besteht, für wenigstens zwei Bestandteile des Magnetkreises (12) Durchlassquerschnitte des magnetischen Flusses mit unterschiedlichen Werten sowie unterschiedliche Materialien, die unterschiedliche Sättigungswerte für die magnetische Polarisation (J) aufweisen, zu wählen, so dass die Bestandteile des Magnetkreises (12) ihren Sättigungswert magnetischer Polarisation (J) bei im Wesentlichen dem gleichen Wert des in der Wicklung (16) fließenden Stroms erreichten.

2. Dimensionierungsverfahren nach Anspruch 1, **dadurch gekennzeichnet, dass** es darin besteht, wenigstens einen Teil des Kerns (14) mit einem Material zu fertigen, das einen Sättigungswert für die magnetische Polarisation (J) aufweist, der über dem Sättigungswert für die magnetische Polarisation (J) der anderen Materialien von wenigstens einem Teil der Bestandteile des Magnetkreises (12) liegt.

3. Elektromagnetische Vorrichtung zur Steuerung eines beweglichen Verschlusses (8), der zu einem Kraftstoffversorgungskreis eines Injektors (1) für eine Verbrennungskraftmaschine gehört, wobei die Vorrichtung in einem eine Aufnahme (9) begrenzenden rohrförmigen Körper (2) einen elektromagnetischen Aktor (11) des beweglichen Verschlusses (8) aufweist, der einen Magnetkreis (12) umfasst, welcher durch verschiedene Teile und insbesondere den beweglichen Verschluss (8) und einen Kern (14), der von einer Wicklung (16) umgeben ist, in der ein Erregerstrom fließt, der die Erzeugung einer magnetischen Induktion in dem Magnetkreis ermöglicht, gebildet ist, wobei wenigstens zwei Teile des Magnetkreises (12) Durchlassquerschnitte des magnetischen Flusses mit unterschiedlichen Werten aufweisen, **dadurch gekennzeichnet, dass** die wenigstens zwei Teile Materialien (M₁, M₂, M₃) mit unterschiedlichen Sättigungswerten (JsatM₁, JsatM₂, JsatM₃) für die magnetische Polarisation (J) aufweisen, so dass die Bestandteil des Magnetkreises (12) ihren Sättigungswert magnetischer Polarisation (J) bei im Wesentlichen dem gleichen Wert des in der Wicklung fließenden Stroms erreichen.

4. Elektromagnetische Vorrichtung nach Anspruch 3, **dadurch gekennzeichnet, dass** wenigstens ein Teil des Kerns (14) aus einem Material gefertigt ist, das einen Sättigungswert für die magnetische Polarisation (J) aufweist, der über dem Sättigungswert für die magnetische Polarisation (J) der anderen Materialien, die wenigstens teilsweise die anderen Bestandteile des Magnetkreises (12) bilden, liegt.

5. Elektromagnetische Vorrichtung nach Anspruch 3 oder 4, **dadurch gekennzeichnet, dass** der Magnetkreis (12) auch in Verbindung mit dem Kern (14) einen Mantel (18) zum Rückschleifen des Flusses mit dem beweglichen Verschluss (8) umfasst.

6. Elektromagnetische Vorrichtung nach Anspruch 5, **dadurch gekennzeichnet, dass** der Rückschleifmantel (18) innerhalb des rohrförmigen Körpers (2) in Anlage angebracht ist.

7. Elektromagnetische Vorrichtung nach Anspruch 6, **dadurch gekennzeichnet, dass** wenigstens ein Teil des Rückschleifmantels (18) aus einem Material gefertigt ist, das einen Sättigungswert für die magnetische Polarisation (J) aufweist, der einerseits unter demjenigen des den Kern (14) bildenden Materials und andererseits über demjenigen des den rohrförmige Körper (2) bildenden Materials liegt.

8. Elektromagnetische Vorrichtung nach einem der Ansprüche 3 bis 7, **dadurch gekennzeichnet, dass** wenigstens ein Teil des Kerns (14) aus Eisen-Kobalt-Legierung gefertigt ist, während wenigstens ein Teil des beweglichen Verschlusses (8) aus Eisen-Silizium-Legierung gefertigt ist.

9. Elektromagnetische Vorrichtung nach Anspruch 6 oder 7, **dadurch gekennzeichnet, dass** wenigstens ein Teil des Rückschleifmantels (18) aus Eisen-Silizium-Legierung gefertigt ist, während wenigstens ein Teil des Kerns (14) aus Eisen-Kobalt-Legierung gefertigt ist.

10. Elektromagnetische Vorrichtung nach einem der Ansprüche 3 bis 9, **dadurch gekennzeichnet, dass** der rohrförmige Körper (2) aus Weichstrahl gefertigt ist.

## Claims

1. A method for dimensioning a magnetic circuit **(12)** of an electromagnetic actuator **(11)** for controlling a movable cloture member **(8)** forming part of a fuel supply circuit of an injector for a heat engine, the magnetic circuit **(12)** being formed by various parts notably, the movable closure member **(8)** and a core **(14)** surrounded by a winding **(16)** in which flows an excitation current with which a magnetic induction may be created in the magnetic circuit, **characterized in that** it consists of selecting for at least two constitutive portions of the magnetic circuit **(12),** passage sections for the magnetic flux of different values and different materials having different saturation values for magnetic polarization **(J)** so that the constitutive elements of the magnetic circuit **(12)** reach their magnetic polarization **(J)** saturation value for substantially the same value of the current flowing in the winding **(16).**

2. The dimensioning method according to claim 1, **characterized in that** it consists of making at least one portion of the core **(14)** with a material having a saturation value for magnetic polarization **(J),** greater than the saturation value for magnetic polarization **(J)** of the other materials of at least one portion of the constitutive parts of the magnetic circuit **(12).**

3. An electromagnetic device for controlling a movable closure member **(8)** forming part of a fuel supply circuit of an injector **(1)** for a heat engine, the device including in a tubular body **(2)** delimiting a housing **(9),** an electromagnetic actuator **(11)** for the movable closure member **(8)** including a magnetic circuit **(12)** formed by various parts and notably the movable closure member **(8)** and a core **(14)** surrounded by a winding **(16)** in which flows an excitation current allowing magnetic induction to be generated in the magnetic circuit, wherein at least two portions of the magnetic circuit **(12)** have passage sections for the magnetic flux with different values **characterized in that** said at least two parts have materials **(M₁, M₂, M₃)** having different saturation values **(JsatM₁, JsatM₂, JsatM₃)** for magnetic polarization **(J)** so that the constitutive elements of the magnetic circuit **(12)** reach their magnetic polarization **(J)** saturation value, for substantially the same value of the current flowing in the winding.

4. The electromagnetic device according to claim 3, **characterized in that** at least one portion of the core **(14)** is made in a material having a saturation value for magnetic polarization **(J),** greater than the saturation value for magnetic polarization **(J)** of the other materials at least partly forming the other constitutive parts of the magnetic circuit **(12).**

5. The electromagnetic device according to claim 3 or 4, **characterized in that** the magnetic circuit **(12)** also includes in combination with the core **(14),** a sleeve **(18)** for looping back the flux with the movable closure member **(8).**

6. The electromagnetic device according to claim 5, **characterized in that** the loopback sleeve **(18)** is supportingly mounted inside the tubular body **(2).**

7. The electromagnetic device according to claim 6, **characterized in that** at least one portion of the loop back sleeve **(18)** is made in a material having a saturation value for magnetic polarization **(J),** less than that of the constitutive material of the core **(14)** on the one hand and greater than that of the constitutive material of the tubular body **(2)** on the other hand.

8. The electromagnetic device according to one of claims 3 to 7, **characterized in that** at least one portion of the core **(14)** is made in an iron cobalt alloy while at least one portion of the movable closure member **(8)** is made in an iron silicon alloy.

9. The electromagnetic device according to claim 6 or 7, **characterized in that** at least one portion of the loop back sleeve **(18)** is made in an iron silicon alloy while at least one portion of the core **(14)** is made in an iron cobalt alloy.

10. The electromagnetic device according to one of claims 3 to 9, **characterized in that** the tubular body **(2)** is made in mild steel.
